# EUROPÄISCHE PATENTSCHRIFT

(11) **EP 1 755 201 B1**
(45) Veröffentlichungstag und Bekanntmachung des Hinweises auf die Patenterteilung: **27.07.2011**
(21) Anmeldenummer: 06114695.7
(22) Anmeldetag: 30.05.2006
(51) Int. Cl.: H01R 13/703, H01R 13/26, H01R 4/48

(54) **Elektrische Anschlussvorrichtung**
Electrical connection device
Dispositif de connexion électrique

(30) Priorität: 18.08.2005 DE 202005013056 U
(43) Veröffentlichungstag der Anmeldung: 21.02.2007
(73) Patentinhaber: Weidmüller Interface GmbH & Co. KG, 32758 Detmold (DE)
(72) Erfinder: Quent, Eckardt, 99848, Wutha-Farnroda (DE); Nickol, Marcell, 99831, Creuzburg / Scherbda (DE)
(74) Vertreter: Dantz, Jan Henning

(56) Entgegenhaltungen:
- DE-A1- 2 517 465
- DE-A1- 19 610 958

## Beschreibung

Die Erfindung betrifft eine elektrische Anschlussvorrichtung mit einer Buchsenleiste für eine Stiftleiste, wobei die Buchsenleiste zwei zueinander parallele Reihen von Buchsenkontakten aufweist, mit denen über Stromschienen vorzugsweise zwei Reihen von Anschlüssen für externe Leiter verbunden sind, und wobei die Stiftleiste jeweils paarweise nebeneinander angeordnete Kontaktstifte aufweist, welche in die Buchsenkontakte einsteckbar sind.

Eine solche elektrische Anschlussvorrichtung ist aus der DE 196 10 958 A1 bekannt.

Ziel der vorliegenden Erfindung ist es, eine Anschlussvorrichtung der gattungsgemäßen Art zu schaffen, bei der mit konstruktiv einfachsten und zusätzlich auch preiswert herstellbaren Mitteln eine Kontaktierung zweier nebeneinanderliegender Kontaktstifte an der Buchsenleiste realisierbar ist.

Diese Aufgabe wird erfindungsgemäß dadurch gelöst, dass jeweils ein Paar der Buchsenkontakte aus einem Kontaktelement besteht, das mit insgesamt drei federnden Kontaktzungen versehen ist, von denen die mittlere Kontaktzunge im Bereich zwischen zwei Kontaktstiften liegt und derart geformt ist, dass beiden Kontaktstiften einander gegenüberliegende und eine Kontaktierung beider Kontaktstifte sicherstellende Kontaktbereiche gebildet sind.

Dieses Kontaktelement ist einfach aufgebaut und benötigt nur eine einzige mittlere - gemeinsame - Kontaktzunge für zwei benachbarte Buchsenkontakte.

Vorzugsweise wird das Kontaktelement einstückig ausgebildet, was eine kostengünstige Herstellung sichert.

Eine funktional günstige Ausbildung der mittleren Kontaktzunge kann darin bestehen, sie wellenförmig auszugestalten, wobei die jeweiligen Wellenberge die Kontaktbereiche zu den Kontaktstiften bilden.

Alternativ hierzu können die mittleren Kontaktzungen zur Bildung der Kontaktbereiche auch stufenartig oder mäanderförmig in Richtung der nebeneinanderliegenden Kontaktstifte geformt sein.

Eine zweckmäßige Herstellungsvariante für die Kontaktelemente besteht darin, das Kontaktelement mit seinen Kontaktzungen und ggf. Stromschienenabschnitten als Stanz-Biegeteil auszubilden.

Sinnvoll ist es, die Federkräfte der Kontaktzungen so auszulegen, dass die Kontaktkräfte an allen Kontaktpunkten zumindest annähernd gleich sind.

Insbesondere sollte darauf geachtet werden, dass die Kontaktstifte sowohl von der mittleren wie auch von den äußeren Kontaktzungen mit den gleichen Kräften kontaktiert werden, um auf diese Art und Weise eine dauerhafte Funktion des Federsystems zu gewährleisten.

Ein Ausführungsbeispiel der Erfindung ist in den beigefügten Zeichnungen dargestellt und wird im Folgenden näher beschrieben. Es zeigen:
- Figur 1: eine perspektivische und schematische Teildarstellung einer erfindungsgemäßen elektrischen Verbindungsanordnung;
- Figur 2: eine perspektivische Darstellung eines Kontaktelementes der Verbindungsanordnung gemäß Figur 1;
- Figur 3: eine Vorderansicht des Kontaktelementes; und
- Figur 4: eine Seitenansicht des Kontaktelementes.

Die in Figur 1 dargestellte und insgesamt mit dem Bezugszeichen 1 bezeichnete elektrische Anschlussvorrichtung umfasst in an sich bekannter Weise eine Buchsenleiste 2 und eine Stiftleiste 3. Die Buchsenleiste 2 weist zwei zueinander parallele Reihen von Buchsenkontakten 7a, 7b auf, mit denen über Stromschienen 4 zwei Reihen von Anschlüssen 8a, 8b für externe Leiter 9 verbunden sind, die hier in Zugfedertechnik ausgestaltet sind, die aber auch in einer anderen Anschlusstechnik ausgestaltet sein können.

Die Stiftleiste 3 weist jeweils paarweise nebeneinander angeordnete Kontaktstifte 6 auf, welche in die Buchsenkontakte 7a, 7b einsteckbar sind.

Zu diesem Zweck werden die zwei zueinander parallelen Buchsenkontakte 7a, b aus einem Kontaktelement 5 mit nur drei federnden Kontaktzungen 5a, 5b und 5c gebildet.

Wie Figur 1 deutlich zeigt, sind diese Kontaktzungen 5a, 5b und 5c so angeordnet, dass die mit dem Bezugszeichen 5a und 5b bezeichneten Kontaktzungen jeweils zwei der paarweise nebeneinanderliegenden Kontaktstifte 6 von außen kontaktieren, während eine mittlere Kontaktzunge 5b zwischen den beiden Kontaktstiften 6 liegt und diese jeweils von innen kontaktiert.

Zu diesem Zweck ist die mittlere Kontaktzunge 5b im dargestellten Ausführungsbeispiel wellenförmig sowohl in Richtung des einen wie auch in Richtung des anderen Kontaktstiftes 6 gebogen, wobei die jeweiligen Wellenberge 5d die Kontaktbereiche zu den Kontaktstiften 6 bilden.

Die Gesamtkonstruktion des Kontaktelementes 5 sollte dabei zweckmäßigerweise so ausgelegt und berechnet sein, dass die Kontaktkräfte der Federzungen 5a bis 5c im Kontaktbereich zu den Kontaktstiften 6 zumindest annähernd gleich sind.

Alternativ zum dargestellten Ausführungsbeispiel kann die mittlere Kontaktzunge 5b zur Bildung von Kontaktbereichen auch stufenartig in Richtung der Kontaktstifte verformt sein, wobei sich hier unter Umständen sogar der Vorteil größerer Kontaktflächen ergeben kann.

Die Kontaktbereiche sowohl der mittleren Kontaktzunge 5b wie auch der äußeren Kontaktzungen 5a und 5c, also diejenigen Bereiche, die im montierten Zustand an den Kontaktstiften 6 anliegen, können bei Bedarf auch konkav verformt sein, um eine größere Anlage zu den Kontaktstiften 6 zu bilden.

Vorzugsweise wird das Kontaktelement 5 als einstückiges Bauteil, bevorzugt als Stanz-/Biegeteil, ausgebildet.

Die Kontaktelemente 5 sind vorzugsweise aus einer Kupferlegierung hergestellt.

Mit der vorliegenden Erfindung ist es auf einfachste Art und Weise und bei letztendlich auch kostengünstiger Fertigung möglich, jeweils zwei paarweise nebeneinanderliegende Kontaktstifte 6 mit nur einem Kontaktelement 5 mit drei Kontaktzungen 5 zu kontaktieren.

Anschlussvorrichtungen 1 der beschriebenen Art können vorteilhafterweise im Buchsenbereich zum "Durchschleifen" eines Signals benutzt werden.

Der Kontakt zwischen den Kontaktstiften ist dauerhaft gesichert, da keine zusätzlichen Teile erforderlich sind. Auch die Montage des gesamten Kontaktsystems wird durch die beschriebene Konstruktion vereinfacht, insbesondere sind keine unsicheren Schweißprozesse erforderlich. Auch ermöglicht die erfindungsgemäße Konstruktion die Übertragung hoher Spannungen/Ströme.

### Bezugszeichen

- Anschlussvorrichtung: 1
- Buchsenleiste: 2
- Stiftleiste: 3
- Stromschiene: 4
- Kontaktelement: 5
- Kontaktzungen: 5a, 5b und 5c
- Kontaktelement: 5
- Kontaktzungen: 5a, 5b und 5c
- Buchsenkontakte: 7a, 7b
- Anschlüsse: 8a, 8b
- Leiter: 9

## Patentansprüche

1. Elektrische Anschlussvorrichtung (1) mit einer Buchsenleiste (2) für eine Stiftleiste (3), wobei die Buchsenleiste (2) zwei zueinander parallele Reihen von Buchsenkontakten (7a, 7b) aufweist, mit denen vorzugsweise zwei Reihen von Anschlüssen (8a, 8ab) für externe Leiter über Stromschienen (4) verbunden sind, und wobei die Stiftleiste (3) jeweils paarweise nebeneinander angeordnete Kontaktstifte 6 aufweist, welche in die Buchsenkontakte (7a, 7b) einsteckbar sind, **dadurch gekennzeichnet, dass** jeweils ein Paar der Buchsenkontakte (7a, 7b) aus einem Kontaktelement (5) besteht, das mit insgesamt drei federnden Kontaktzungen (5a, 5b, 5c) versehen ist, von denen die mittlere Kontaktzunge (5b) im Bereich zwischen zwei Kontaktstiften (6) liegt und derart geformt ist, dass beiden Kontaktstiften (6) einander gegenüberliegende und eine Kontaktierung beider Kontaktstifte (6) sicherstellende Kontaktbereiche (5d) gebildet sind.

2. Anschlussvorrichtung nach Anspruch 1, **dadurch gekennzeichnet, dass** das Kontaktelement (5) einstückig ausgebildet ist.

3. Anschlussvorrichtung nach Anspruch 1 oder 2, **dadurch gekennzeichnet, dass** das Kontaktelement (5) einstückig über Stromschienen (4) mit den ersten Anschlüssen verbunden ist.

4. Anschlussvorrichtung nach einem der vorstehenden Ansprüche, **dadurch gekennzeichnet, dass** die mittlere Kontaktzunge (5b) wellenförmig gebogen ist, wobei die jeweiligen Wellenberge die Kontaktbereiche (5d) zu den Kontaktstiften (6) bilden.

5. Anschlussvorrichtung nach einem der vorstehenden Ansprüche, **dadurch gekennzeichnet, dass** die mittlere Kontaktzunge (5b) zur Bildung der Kontaktbereiche (5d) stufenartig in Richtung der Kontaktstifte (6) verformt ist.

6. Anschlussvorrichtung nach einem der vorhergehenden Ansprüche, **dadurch gekennzeichnet, dass** jedes Kontaktelement (5) mit seinen Kontaktzungen (5a, 5b, 5c) und Stromschienenstücken (4) als einstückiges Stanz-Biegeteil ausgebildet ist.

7. Anschlussvorrichtung nach einem der vorhergehenden Ansprüche, **dadurch gekennzeichnet, dass** die Kontaktbereiche der Kontaktzungen (5a, 5b, 5c) zu den Kontaktstiften (6) entsprechend der Außenkontur der Kontaktstifte (6) gewölbt sind.

8. Anschlussvorrichtung nach einem der vorhergehenden Ansprüche, **dadurch gekennzeichnet, dass** die auf die Kontaktstifte (6) einwirkenden Kontaktkräfte aller Kontaktzungen (5a, 5b, 5c) zumindest annähernd gleich sind.

## Claims

1. Electrical connection device (1) with a socket strip (2) for a pin strip (3), wherein the socket strip (2) has two rows of socket contacts (7a, 7b) parallel to each other, to which are preferably connected two rows of connections (8a, 8b) for external conductors by means current bars (4), and wherein the pin strip (3) respectively has contact pins 6 respectively arranged in pairs adjacent to each other, which can be inserted into the socket contacts (7a, 7b), **characterised in that** respectively one pair of the socket contacts (7a, 7b) consists of a contact element (5), which is provided with altogether three resilient contact studs (5a, 5b, 5c), of which the middle contact stud (5b) lies in the region between two contact pins (6) and is formed in such a manner that contact regions (5d) lying opposite both contact pins (6) and ensuring a contacting of both contact pins are formed.

2. Connection device according to claim 1, **characterised in that** the contact element (5) is formed in one piece.

3. Connection device according to claim 1 or 2, **characterised in that** the contact element (5) is connected to the first connections in one piece by means of current bars (4).

4. Connection device according to one of the preceding claims, **characterised in that** the middle contact stud (5b) is bent in a wavelike manner, wherein the respective wave crests form the contact regions (5d) to the contact pins (6).

5. Connection device according to one of the preceding claims, **characterised in that** the middle contact stud (5b) is deformed in a step-like manner in the direction of the contact pins (6) for forming the contact regions (5d).

6. Connection device according to one of the preceding claims, **characterised in that** each contact element (5) with its contact studs (5a, 5b, 5c) and current bar pieces (4) is formed as a one-piece punching/flexible part.

7. Connection device according to one of the preceding claims, **characterised in that** the contact regions of the contact studs (5a, 5b, 5c) to the contact pins (6) are curved in correspondence to the outer contour of the contact pins (6).

8. Connection device according to one of the preceding claims, **characterised in that** the contact forces of all contact studs (5a, 5b, 5c) acting on the contact pins (6) are at least approximately the same.

## Revendications

1. Dispositif de raccordement électrique (1) avec une réglette à douilles (2) pour une réglette à broches (3), la réglette à douilles (2) présentant deux rangées parallèles de contacts de douille (7a, 7b) auxquelles sont reliées de préférence deux rangées de connexions (8a, 8ab) pour des conducteurs externes par le biais de barres conductrices (4), et la réglette à broches (3) présentant des broches de contact (6) disposées respectivement côte à côte par paires, lesquelles broches de contact peuvent être enfichées dans les contacts de douille (7a, 7b), **caractérisé en ce que** respectivement une paire de contacts de douille (7a, 7b) est constituée d'un élément de contact (5) lequel est pourvu au total de trois lames de contact élastiques (5a, 5b, 5c) parmi lesquelles la lame de contact centrale (5b) se situe dans la zone entre deux broches de contact (6) et est façonnée de manière à former, pour les deux broches de contact (6), des zones de contact (5d) situées à l'opposé l'une de l'autre et assurant un établissement de contact avec les deux broches de contact (6).

2. Dispositif de raccordement selon la revendication 1, **caractérisé en ce que** l'élément de contact (5) est réalisé d'une seule pièce.

3. Dispositif de raccordement selon la revendication 1 ou 2, **caractérisé en ce que** l'élément de contact (5) est relié d'une seule pièce via des barres conductrices (4) aux premières connexions.

4. Dispositif de raccordement selon l'une quelconque des revendications précédentes, **caractérisé en ce que** la lame de contact centrale (5b) est courbée en forme d'onde, la crête d'onde respective formant les zones de contact (5d) avec les broches de contact (6).

5. Dispositif de raccordement selon l'une quelconque des revendications précédentes, **caractérisé en ce que** la lame de contact centrale (5b) est déformée en escalier en direction des broches de contact (6) pour former les zones de contact (5d).

6. Dispositif de raccordement selon l'une quelconque des revendications précédentes, **caractérisé en ce que** chaque élément de contact (5) est réalisé avec ses lames de contact (5a, 5b, 5c) et ses éléments de barres conductrices (4) en tant que pièce d'estampage/pliée d'un seul tenant.

7. Dispositif de raccordement selon l'une quelconque des revendications précédentes, **caractérisé en ce que** les zones de contact des lames de contact (5a, 5b, 5c) sont bombées par rapport aux broches de contact (6) de manière correspondante au contour extérieur des broches de contact (6).

8. Dispositif de raccordement selon l'une quelconque des revendications précédentes, **caractérisé en ce que** les forces de contact de toutes les lames de contact (5a, 5b, 5c) s'exerçant sur les broches de contact (6) sont au moins sensiblement identiques.
